# FASCICULE DE BREVET EUROPEEN

(11) **EP 0 526 485 B1**
(45) Date de publication et mention de la délivrance du brevet: **27.11.1996**
(21) Numéro de dépôt: 91907597.8
(22) Date de dépôt: 19.03.1991
(51) Int. Cl.: F24B 1/188

(54) **CHAUDIERE DE CHEMINEE A AIR OU EAU A TIRAGE TRIDIRECTIONNEL UTILISANT UNE PIECE DE FOND DE FOYERS PARABOLIQUE**
WASSER- ODER LUFT-HEIZKAMIN MIT DREIRICHTUNGSABZUG MITTELS EINES PARABOLISCHEN HERDBODENS
TRIDIRECTIONAL-DRAUGHT AIR OR WATER BACK BOILER USING A PARABOLIC BACKPLATE

(30) Priorité: 22.03.1990 FR 9003924
(43) Date de publication de la demande: 10.02.1993
(73) Titulaire: DAVID, Jean-Pierre, F-44290 Guémené-Penfao (FR)
(72) Inventeur: DAVID, Jean-Pierre, F-44290 Guémené-Penfao (FR)
(86) Numéro de dépôt international: FR9100219
(87) Numéro de publication internationale: WO9114902

(56) Documents cités:
- EP-A- 0 029 783
- EP-A- 0 067 383
- DE-C- 610 285
- FR-A- 2 500 589
- FR-A- 2 565 329

## Description

La présente invention a pour objet une chaudière encastrable dans une cheminée selon le préambule de la revendication 1.

De temps immémorial, les cheminées ont servi à chauffer les pièces. Elles ont toujours présenté un très mauvais rendement en ce sens que la principale source de chaleur se perd avec la fumée par le conduit. La température normale des fumées est de l'ordre de 250 degrés ce qui crée une dépression dans le conduit, accélère le tirage et, par là même, la combustion et donc le volume de combustible utilisé. Il est d'autre part connu que la chaleur radiante est relativement faible et les échanges thermiques dépendent essentiellement de la surface d'échange.

L'art antérieur a permis, en particulier par certains inserts, d'augmenter cette surface d'échange. Par contre, dans la quasi totalité des cas, il n'y avait pas de refroidissement de la fumée donc une déperdition de chaleur importante. D'autre part, la plupart des inserts créent une augmentation considérable du conduit, la température de celui-ci pouvant atteindre 800° ce qui peut occasionner des feux de cheminée.

Dans la demande de brevet FR-A-2565329, est décrite une chaudière encastrable dans une cheminée avec une circulation de fumées inversée.

L'objet de la présente invention consiste d'une part à créer une surface d'échange maximale, d'autre part à attirer la flamme directement sur ces surfaces d'échange et, enfin à obtenir un refroidissement des fumées rendant le système plus performant.

L'invention sera mieux comprise grace à la description ci-après, figures 1 à 4.

Selon l'invention, on utilise une pièce métallique (3) de forme spécifique en support et en fond du foyer où elle est de forme convergente. Du fait de cette forme, la chaleur frappe toute la hauteur de la paroi ainsi que sa base.

Selon l'invention, il est créé en arrière du foyer un espace (1) clos hermétiquement par la pièce métallique (3) et par les tôles (16) en bas, (17) en haut, (24) au fond et (25) (26) sur les côtés.

Les tuyères obliques (6)(6a)(7)(7a), de diamètre 70 MM environ, attirent la flamme en augmentant la surface d'échange.

Il est à noter qu'une flamme est attirée par un conduit oblique beaucoup plus que par un conduit vertical. Il en est de même du conduit d'échappement normal des fumées (9) et du conduit de ramonage (8). Les fumées viennent chauffer la paroi (19) augmentant encore les surfaces d'échange.

Il est prévu une tuyère (8) de diamètre 100MM servant au chauffage de l'espace (1) et principalement au ramonage.

Selon l'invention, est prévu sous le combustible un vide de décendrage permettant l'évacuation des cendres dans un tiroir étanche (15). Les cendres et la fumée passent entre les tubes (27). Ceci évite les dépôts de cendres qui font écran à la chaleur et gêneraient l'échange thermique avec la plaque (3) et, d'autre part, chauffe l'air pulsé passant dans les tubes (27). Entre ces tubes (27) se crée un phénomène de combustion inversée (5). D'expérience, les flammes descendent en (5) pour remonter vers le conduit (11) de section rectangulaire (60MMx120MM environ) qui la continue. La surface d'échange du conduit (11) est, de par sa position et sa dimension très importante.

Selon l'invention, les tuyères (11) (6) (7)(8) traversent l'espace hermétique (1) qu'elles chauffent grâce à leur très grande surface d'échange. Cette surface est égale à celle totale de la pièce convergente (3). En effet, les parois de ces trois tuyères et la paroi (3) sur toute sa surface sont en contact direct avec le volume d'air enfermé dans cet espace.

La partie hermétique (2) étant frappée à l'équerre par les fumées sortant des tuyères (6) et (7) et par le conduit naturel (9), sans atteindre le même niveau calorifique, est malaré tout Portée à haute température.

Selon l'invention, deux gaines (14)(14a) reçoivent du ventilateur (13) de l'air pulsé. Cet air transite dans les tubes rectangulaires (27) de section 50MM x 70MM qui sont situés au dessus de la braise avant d'être pulsé dans l'espace (1), puis en (2) par le tube de liaison (18). Des déflecteurs (31)(32) dirigent l'air vers les tubes (27).

De ce fait, l'air est porté à haute température et sera ensuite distribué en (10) dans les différentes pièces de la maison par des sorties d'air qui pourront aller de 2 à 9. Ce ventilateur électrique sera commandé par une thermosonde dès que la température enregistrée en (1) sera jugée suffisante. Il est à noter qu'en cas de panne d'électricité, la convection statique assurera en elle-même une certaine sortie d'air, bien sûr inférieure, mais suffisante pour conserver une température minimale dans les pièces (ventilation statique).

Selon l'invention, en (20) peut être placée une grande surface vitrée qui permet une vision totale du feu et assure un chauffage de la pièce par simple radiation. Ce chauffage est amélioré par la forme spécifique de la pièce (3) semblable à un four à pain ou à un four solaire permettant que les rayons thermiques soient renvoyés à l'équerre et convergent vers un point bas de la pièce.

Cette surface vitrée est escamotable par un système de contrepoids (21) actionné par deux poulies (22). Ce système permet un ramonage simple par l'ouverture de cette pièce vitrée et le conduit (8). Il est à noter que, avec une certaine déperdition de chaleur, le système fonctionne parfaitement vitre ouverte.

Selon l'invention, l'air de combustion arrive normalement dans le foyer par les entrées ménagées autour de cette surface vitrée (28)(29) et, par le tiroir (15) en (30), spécialement lors de l'allumage. L'arrivée d'air autour de la vitre évite l'encrassement de celle-ci.

Le tiroir (15) est équipé d'un joint qui permet, si nécessaire, de ralentir la combustion.

La dimension et le positionnement des pièces (3) et (19) et des tuyères (5) (6) (7) (8) (11) assurent un refroidissement des fumées. La température théorique de celles-ci est de 200 degrés environ. Ceci est un facteur de sécurité en évitant de façon importante les feux de cheminée.

D'autre part, la température du conduit de diamètre 200 MM d'échappement étant plus froide, le phénomène de dépression est très largement atténué ce qui crée une combustion moins intense et, par là même, une importante économie de combustible. Il apparaît qu'après vingt minutes de feu vif, on obtient de l'air pulsé à 400 M³/heure plus chaud que la fumée ce qui dénote un rendement maximum.

Les enceintes (1) et (2) sont rendues en fabrication aussi hermétiques que possible, de façon à éviter tout passage de fumée dans la gaine (14) et par là-même dans les pièces où l'air sera ventilé.

La gaine (14) et les enceintes (1) et (2) sont, du fait du ventilateur (13), en surpression lorsque celui-ci est en marche. Ceci évite tout passage de fumée en provenance du foyer ou des tuyères (11) (6) (7) (8) ainsi que du conduit (9) lorsque, accidentellement, cette gaine ou les enceintes (1) (2) ne sont pas rigoureusement hermétiques.

L'ensemble est placé sur un pied coulissant (23) en tube carré de section 35MMx35MM supporté par des platines. Ceci permet un positionnement simple de l'ensemble dans les cheminées et une mise à hauteur efficace par crémaillère.

L'ensemble est fabriqué avec des parois de fond et de côté en acier CORTEN susceptible de peu de dilatation et ayant une bonne tenue au feu. Il pourrait être aussi utilisé de la fonte et de l'inox.

Dans une autre réalisation, on peut concevoir à la place des tôles (24) (25) et (26) une double tôle latérale dans laquelle passerait l'air pulsé ce qui améliorerait encore la répartition de chaleur. Mais cette réalisation augmenterait considérablement le poids de l'appareil et, aussi, le prix de fabrication de celui-ci.

Dans une autre réalisation, on utilisera en place de l'air pulsé de l'eau qui suivra dans des tuyauteries le même trajet, grâce à une pompe, soit par thermo-siphon. Celle ci sera envoyée dans des radiateurs traditionnels.

## Revendications

1. Chaudière encastrable dans une cheminée comportant deux enceintes (1) et (2) hermétiques par rapport au foyer et dans lesquelles transite eau ou air pulsé, dans l'une desquelles (1) passent des tuyères (6,6a, 7,7a, 8, 11) dans lesquelles transitent les fumées et une plaque de décendrage à la base du foyer, caractérisée en ce que
les tuyères, à l'exception d'une tuyère verticale placée à l'arrière du foyer (11), sont obliques sur toute leur longueur ce qui attire les flammes dès le départ et dont l'autre enceinte (2) est située au-dessus de la première et est délimitée par une paroi de fond (19) de façon qu'elle est chauffée par les fumées sortant des tuyères (6,6a,7,7a) dont les extrémités hautes débouchent à la hauteur de la dite paroi de fond
en ce que la plaque de décendrage comporte des espaces entre les tubes (27) par lesquels le foyer est mis en communication avec la tuyère verticale (11), de sorte qu'il est créé au niveau de cette plaque une combustion inversée en (5) se dirigeant vers la tuyère verticale (11)
et en ce que la chaudière comporte une plaque (3) de forme convergente en support et en fond de foyer et dans laquelle débouchent les extrémités basses des tuyères obliques (6,6a,7,7a)18).

2. Chaudière de cheminée, selon la revendication 1, caractérisée par un ventilateur (13) évacuant de l'air pulsé par une gaine (14) dans les enceintes (1) et (2) ou par une pompe évacuant l'eau de façon que l'air ou l'eau pulsés reçoivent lors de leur trajet un apport de chaleur par la plaque convergente (3) et l'ensemble des tuyères.

3. Chaudière de cheminée, selon les revendications 1 ou 2, caractérisée en ce que le foyer est fermé par une surface vitrée escamotable (20).

## Patentansprüche

1. Heizkessel, der in einen Kamin eingebaut werden kann, welcher mit zwei hermetisch gegenüber dem Verbrennungsraum abgedichteten Kammem, in denen das Wasser oder die Umwälzluft zirkuliert und in einer von denen (1) Düsenrohre (6, 6a, 7, 7a, 8, 11) für den Abgastransport verlegt sind sowie mit einer Entaschungsplatte an der Unterseite des Verbrennungsraums versehen ist, gekennzeichnet durch
die Schrägstellung der Düsenrohre, abgesehen von einem senkrechten Düsenrohr an der Hinterseite des Verbrennungsraumes (11), auf ihrer ganzen Länge, was die Flammen von Beginn an anzieht sowie die Position der zweiten Kammer (2) oberhalb der ersten Kammer und abgegrenzt durch eine Grundwand (19), sodaß sie durch die Abgase erwärmt wird, die aus den Düsenrohren (6, 6a, 7, 7a) strömen, deren obere Enden auf der Höhe der genannten Grundwand einmünden,
die Abstände zwischen den Röhren (27) der Entaschungsplatte, über die der Verbrennungsraum mit dem senkrechten Düsenrohr (11) in Verbindung gebracht wird, sodaß an dieser Platte eine umgekehrte Verbrennung (5) entsteht, die sich zum senkrechten Düsenrohr hin bewegt (11),
eine konvergierende Platte des Heizkessels als Tragfläche und am Boden des Verbrennungsraumes, in die die unteren Enden der schräggestellten Düsenrohre (6, 6a, 7, 7a) 18) einmünden.

2. Kaminheizkessel nach dem Anspruch 1, gekennzeichnet durch ein Gebläse (13), das Umwälzluft über einen Kanal (14) in die Kammem (1) und (2) abführt oder durch eine Pumpe, die das Wasser auf eine Weise abführt, daß Umwälzluft oder -wasser auf ihrem Weg eine Wärmezufuhr von der konvergierenden Platte (3) und allen Düsenrohren erhalten.

3. Kaminheizkessel nach den Ansprüchen 1 oder 2, gekennzeichnet durch eine gläseme, ausziehbare Fläche (20) zur Schließung des Verbrennungsraumes.

## Claims

1. Boiler, fitting into a fire place, incorporating two enclosures (1) and (2), made tight in relation with the furnace and through which water or pulsed air is circulated, in one of which (1) nozzles (6, 6a, 7, 7a, 8, 11) are arranged, through which flue is circulated, and a ash-disposal plate fitted at the base of the furnace, characterized by the following features:
the nozzles, except for a vertical nozzle arranged at the rear of the furnace (11), are slanted over their full length thus drawing the flames as from the early ignition stage, the second enclosure (2) being situated on top of the first one from which it is separated by a bottom plate (19) so that it is heated by the flue exhausted from the nozzles (6, 6a, 7, 7a), the upper ends of which lead to the level of the said bottom plate
the ash-disposal plate incorporates gaps between the tubes (27) through which the furnace is brought in communication with the vertical nozzle (11), so that reverse combustion is created in pos. (5) at plate level, and directed toward the vertical nozzle (11)
The boiler is provided with a plate (3) featuring a convergent shape standing as support and furnace base, into which the lower extremities of the slanted nozzles (6, 6a, 7, 7a, 18) are terminating.

2. Fire place boiler, as per patent claim 1, characterized by a fan (13) discharging pulsed air through a duct (14) into enclosures (1) and (2) or provided with a pump discharging water so that pulsed air or water receive, along their path, heat input from the convergent plate (3) and the full set of nozzles.

3. Fire place boiler, as per patent claims 1 or 2, characterized by the fact that the furnace is closed by a removable glazed panel.
